# EUROPÄISCHE PATENTSCHRIFT

(11) **EP 0 399 105 B1**
(45) Veröffentlichungstag und Bekanntmachung des Hinweises auf die Patenterteilung: **01.02.1995**
(21) Anmeldenummer: 89122740.7
(22) Anmeldetag: 09.12.1989
(51) Int. Cl.: H05B 3/68, H05B 3/06

(54) **Elektrokochplatte**
Electrical cooking plate
Plaque de cuisson électrique

(30) Priorität: 23.05.1989 DE 3916725
(43) Veröffentlichungstag der Anmeldung: 28.11.1990
(73) Patentinhaber: E.G.O. Elektro-Geräte Blanc und Fischer GmbH & Co. KG, D-75038 Oberderdingen (DE)
(72) Erfinder: Schreder, Felix, D-7519 Oberderdingen (DE)
(74) Vertreter: Patentanwälte Ruff, Beier, Schöndorf und Mütschele

(56) Entgegenhaltungen:
- EP-A- 0 113 923
- EP-A- 0 167 911
- EP-A- 0 223 168
- EP-A- 0 304 906
- EP-A- 0 307 629
- DE-B- 1 270 201

## Beschreibung

Die Erfindung betrifft eine Elektrokochplatte nach dem Oberbegriff des Patentanspruches 1.

Durch die EP-A- 102 015 ist eine Elektrokochplatte mit flexiblen Anschlußleitungen bekanntgeworden, die innerhalb eines an der Unterseite der Kochplatte vorgesehenen, der Leitungsdurchführung durch eine untere Abdeckung dienenden Isolierstückes mit den Enden von abgewinkelten Anschlußdrähten verbunden sind, welche mit innerhalb eines im wesentlichen geschlossenen Raumes der Kochplatte liegenden Winkelschenkeln an den oder die Heizwiderstände der Beheizung angeschlossen sind. An den äußeren Enden sind die Anschlußleitungen mit einem aus Isolierwerkstoff bestehenden Anschlußstück zusammengefaßt, über das sie nach Art von Steckstiften mit ihren Anschlußgliedern vorstehen. Diese Ausbildung hat sich für zahlreiche Anwendungsfälle bewährt, jedoch ist eine Abwinklung der Anschlußleitungen bzw. eine verdeckt liegende Verbindung dieser Anschlußleitungen nicht immer erwünscht.

Durch die DE-A- 29 33 349 sind zu einem flexiblen Band zusammengefaßte Anschlußleitungen bekannt, die das Isolierstück durchsetzen und mit ihren inneren Enden unmittelbar an Anschlußstifte angeschlossen sind, die aus einer die Heizwiderstände aufnehmenden Einbettungsmasse herausragen.

Durch die EP-A-0 113 923 sind stift- bzw. stabförmige Anschlußleitungen bekannt, die im Bereich der Außenseite des Isolierstückes an kurzen Stummeln der Anschlußdrähte angeschlossen sind und deren äußere Enden im Bereich einer durch den Außenumfang des Kochplattenkörpers bestimmten Hüllfläche liegen, so daß die durch sie gebildeten Anschlußglieder verhältnismäßig nahe bei der Elektrokochplatte liegen.

Ein ähnliche Ausbildung zeigt auch die EP-A-0 167 911, bei welcher die inneren Enden der Anschlußleitungen ausschließlich in Eingriff mit den Anschlußdrähten der Kochplatte stehen.

Der Erfindung liegt die Aufgabe zugrunde, eine Elektrokochplatte der genannten Art zu schaffen, bei welcher Nachteile bekannter Ausbildungen vermieden sind und die insbesondere einerseits für eine automatisierte Montage gut geeignet sowie andererseits sowohl manuell als auch ggfs. automatisiert in einfacher Weise elektrisch anzuschließen ist.

Zur Lösung dieser Aufgabe sind die Merkmale des Patentanspruches 1 vorgesehen. Nach der im wesentlichen vollständigen Montage der Elektrokochplatte, z. B. nach Befestigung der unteren Abdeckung, können frei von der Außenseite der Elektrokochplatte zugängliche Ende von Anschlußstiften der Anschlußdrähte mit den inneren Enden verhältnismäßig langer Anschlußleitungen verbunden werden, die im Bereich innerhalb des Außenumfanges bzw. der zugehörigen Hüllfläche der Kochplatte von Abwinkelungen im wesentlichen frei sind und deren im gestreckten Zustand über den Außenumfang vorstehende Abschnitte wesentlich länger als die innerhalb des Außenumfanges liegenden Abschnitte sind; z.B. können die außerhalb des Umfanges liegenden Abschnitte zwei-bis viermal, insbesondere etwa dreimal länger als die innerhalb des Außenumfanges liegenden Abschnitte sein. Die flexiblen bzw. leicht biegbaren Anschlußleitungen sind vorteilhaft in Bezug auf ihre Länge von einer solchen Biegesteifigkeit, daß sie ihr Eigengewicht im wesentlichen ohne besondere Biegeverformung gerade noch tragen können, daß sie also nach Art langer Anschlußstäbe parallel zueinander frei ausragen können, jedoch bereits bei Einwirkung geringer Kräfte auf ihre äußeren Enden aus dieser Lage auszulenken und daher beim Anschluß leicht zu handhaben sind. Je nach Länge können die Anschlußleitungen durch aus einer Mehr- bzw. Vielzahl von Einzeldrähten zusammengesetzten Litzen oder jeweils durch einen einzigen Massivdraht gebildet sein, wobei sie zwickmäßig aus einer hochtemperaturfesten Legierung, z.B. einer Nickellegierung oder einer Chrom-Nickellegierung, bestehen. Besonders zweckmäßig ist es, wenn die Anschlußleitungen im wesentlichen über ihre gesamte Länge ununterbrochen mit einer hochtemperaturfesten Isolierung, z.B. einer geflochtenen Glasseidenisolierung, versehen sind.

Statt dieser Ausbildung oder zusätzlich dazu wird zur Lösung der der Erfindung zu Grunde liegenden Aufgabe des weiteren vorgeschlagen, daß die, Rückfederungseigenschaften aufweisenden Anschlußleitungen in ihrer Lage gegenüber der Elektrokochplatte dadurch ausgerichtet sind, daß ihre inneren Enden auf einer gegenüber ihrem Durchmesser wesentlich größeren Länge biegesteif bzw. wesentlich biegesteifer als ihre zwischen den Enden liegenden Hauptabschnitte ausgebildet sind und daß diese inneren Enden durch die Verbindung mit dem jeweils zugehörigen, entsprechend biegesteifen Anschlußdraht so verbunden sind, daß die dadurch gebildete Verbindungsstelle gegenüber dem Isolierstück nahezu spielfrei lagegesichert ist. Dadurch sind die inneren Enden der Anschlußleitungen auf einem über den Außenumfang des Isolierstückes vorstehenden Abschnitte nahezu lagestarr gegenüber der Kochplatte festgelegt und erst der daran anschließende Hauptabschnitt der Anschlußleitung, der zweckmäßig bis innerhalb des Außenumfanges der Kochplatte reicht, ist flexibel bzw. rückfedernd elastisch biegbar. Die äußeren Enden bzw. die Anschlußglieder der Anschlußleitungen sind bevorzugt ohne gegenseitige Verbindung unabhängig voneinander handhabbar, können jedoch auch in einem Isolierkörper zu einem gemeinsamen Stecker zusammengefaßt sein.

Durch die beschriebene Ausbildung ist eine Anordnung geschaffen, bei welcher das innere Ende jeder Anschlußleitung mit einem beispielsweise hülsenförmigen Versteifungsglied versteift ist, das das innere Ende des den Hauptabschnitt der Anschlußleitung bildenden Stranges, nämlich der Litze oder des Massivdrahtes, umgeben kann und zweckmäßig das zugehörige Ende der Isolierung sichert, wobei dieses metallische Versteifungsglied gleichzeitig zur Schweißverbindung mit dem zugehörigen Anschlußdraht dient, dessen äußeres Ende es derart seitlich anliegend kreuzen kann, daß die einander an der Kreuzungsstelle berührenden Flächen durch Schweißung von außen miteinander verbunden werden können. Die Schweißstelle liegt zweckmäßig geringfügig außerhalb des Isolierstückes bzw. einer zugehörigen Außenfläche des Isolierstückes, so daß einerseits ein guter Zugang für eine Schweißzange gegeben ist und andererseits die Schweißverbindung so nahe beim Isolierstück liegt, daß mindestens ein benachbart zur Verbindungsstelle liegender Abschnitt des inneren Endes der Anschlußleitung zur Lagesicherung unmittelbar an dem Isolierstück abgestützt ist.

Eine besonders vorteilhafte Weiterbildung des Erfindungsgegenstandes besteht darin, daß das innere Ende der jeweiligen Anschlußleitung zur Ausrichtung bzw. Lagesicherung in eine Aufnahmeöffnung des Isolierstückes nach Art einer Steckverbindung eingreift, wobei das innere Ende eine Lage aufweist, die von der zum Anschlußdraht bzw. zu einer zugehörigen Durchführungsöffnung im Isolierstück koaxialen Lage derart abweicht, daß es durch den Eingriff in die Aufnahmeöffnung gegen Bewegungen gesichert ist, die zu einer Verdrehung um die Mittelachse des im Isolierstück liegenden Abschnittes des Anschlußdrahtes führen würden. Die Aufnahmeöffnung könnte eine im Querschnitt über den Außenumfang im wesentlichengeschlossene Öffnung sein, in welche das innere Ende der Anschlußleitung in seiner Längsrichtung einzustecken ist, jedoch ist die Aufnahmeöffnung bevorzugt nutförmig ausgebildet, so daß das innere Ende der Anschlußleitung quer zu seiner Längsrichtung in sie eingesetzt werden kann. Die Begrenzungen der Aufnahmeöffnung, insbesondere deren Seitenflächen, sowie die näher bei der zugehörigen Seite der Kochplatte liegende Bodenfläche dienen der Abstützung des inneren Endes der Anschlußleitung, das z.B. unter einer Federkraft des Anschlußdrahtes mit geringer Vorspannung an der Bodenfläche anliegen kann.

Eine andere vorteilhafte Weiterbildung des Erfindungsgegenstandes besteht darin, daß das Isolierstück jeweils eine Biegekante zum Abwinkeln des äußeren Endes des zugehörigen Anschlußdrahtes aufweist und daß diese Biegekante zweckmäßig quer zum inneren Ende der Anschlußleitung zurückversetzt ist, so daß auch bei einem geringen Biegewinkel von weniger als 90 bzw. 75° des äußeren Endes des Anschlußdrahtes eine günstig unmittelbar benachbart zur Außenseite des Isolierstückes liegende Verbindungsstelle mit dem inneren Ende der Anschlußleitung gegeben ist.

In weiterer Ausgestaltung der Erfindung ist für die Endfläche des inneren Endes der Anschlußleitung, insbesondere am Isolierstück, eine Abstützung bzw. ein Anschlag vorgesehen, so daß auf einfache Weise und ohne zusätzliche Hilfsmittel eine genaue Längsausrichtung dieses inneren Endes gegenüber der Elektrokochplatte zu erreichen ist.

Nach einem weiteren Vorschlag gemäß der Erfindung ist das innere Ende mindestens einer Anschlußleitung als elektrische Verbindungsbrücke für mindestens zwei durch die äußeren Enden von Anschlußdrähten gebildete Anschlußstifte ausgebildet, so daß z.B. eine für den Betrieb mit einem Siebentaktschalter ausgebildete Elektrokochplatte auch über ein Leistungssteuergerät oder einen fühlergesteuerten Temperaturregler betrieben werden kann. Die Verbindungsbrücke kann z.B. ähnlich derjenigen nach dem DE-GM 78 37 478 (entsprechend US-PS 43 03 295) ausgebildet sein, auf das wegen weiterer Einzelheiten und Wirkungen Bezug genommen wird. Die Verbindungsbrücke kann aber auch unmittelbar durch das genannte, insbesondere als Aderendhülse ausgebildete Versteifungsglied unmittelbar gebildet sein, wenn dieses beide zugehörigen Anschlußstifte kreuzt und daher über die beschriebenen Kreuzverschweißungen unmittelbar mit beiden Anschlußstiften verbunden werden kann.

Des weiteren betrifft die Erfindung eine Vorrichtung zur Montage einer Elektrokochplatte. Der Erfindung liegt die Aufgabe zugrunde, eine Vorrichtung dieser Art zu schaffen, welche eine einfache Ausrichtung der inneren Enden der Anschlußleitungen gegenüber den Anschlußstiften bzw. gegenüber dem Isolierstück und der Elektrokochplatte ermöglicht.

Diese Aufgabe wird erfindungsgemäß durch eine Ausrichteinrichtung mit den Merkmalen des Anspruchs 10 gelöst, die einerseits für den ausgerichteten Eingriff in ein Gegenglied der Kochplatte, insbesondere unmittelbar in das Isolierstück, ausgebildet ist und andererseits

Aufnahmen für den ausgerichteten Eingriff der inneren Enden der Anschlußleitungen aufweist, so daß alle Anschlußleitungen gleichzeitig gegenüber den Anschlußstiften ausgerichtet festgelegt und dann die genannten Schweißverbindungen hergestellt werden können. Zweckmäßig ist die Ausrichteinrichtung so ausgebildet, daß sie mit der Elektrokochplatte bzw. dem Isolierstück und den inneren Enden der Anschlußleitungen lediglich durch Steckverbindungen in Eingriff gebracht werden kann. In der Arbeitsstellung der Ausrichteinrichtung liegen die Anschlußstifte und die inneren Enden der Anschlußleitungen im Bereich ihrer Verbindungsstellen für die Schweißzange frei zugänglich.

Diese und weitere Merkmale von bevorzugten Weiterbildungen der Erfindung gehen außer aus den Ansprüchen auch aus der Beschreibung und den Zeichnungen hervor. Auführungsbeispiele der Erfindung sind in den Zeichnungen dargestellt und werden im folgenden näher erläutert. In den Zeichnungen zeigen:
- Fig. 1: einen Ausschnitt einer erfindungsgemäßen Kochplatte in teilweise geschnittener Darstellung und in Kopflage bei der Montage,
- Fig. 2: den Ausschnitt gemäß Fig. 1 in Ansicht auf die Unterseite der Kochplatte,
- Fig. 3: einen Schnitt durch die Anordnung gemäß Fig. 1,
- Fig. 4: ein weiteres Ausführungsbeispiel in einem Ausschnitt entsprechend Fig. 1, jedoch in Normallage,
- Fig. 5: einen Schnitt durch die Anordnung gemäß Fig. 4,
- Fig. 6 und 7: ein weiteres Ausführungsbeispiel in Darstellungen entsprechend den Figuren 4 und 5,
- Fig. 8: ein weiteres Ausführungsbeispiel in einer Darstellung entsprechend Fig. 4,
- Fig. 9 und 10: ein weiteres Ausführungsbeispiel in Darstellungen entsprechend den Figuren 4 und 5,
- Fig. 11 und 12: zwei weitere Ausführungsbeispiele in Darstellungen entsprechend Fig. 4,
- Fig. 13 und 14: ein weiteres Ausführungsbeispiel in Darstellungen entsprechend den Figuren 1 und 2 und
- Fig. 15 bis 18: weiteres Ausführungsbeispiele in Darstellungen entsprechend Fig. 2.

Die Elektrokochplatte 1 gemäß den Figuren 1 bis 3 weist einen Kochplattenkörper 2 mit einer im wesentlichen ebenen, geschlossenen Kochfläche 3 an der Oberseite und einem äußeren Flanschrand 4 an der Unterseite auf. Innerhalb des Flanschrandes 4 ist gegenüber dessen unterer Stirnkante zur Kochfläche 3 hin versetzt eine Beheizung 5 mit einem oder mehreren Heizwiderständen 6 vorgesehen, die in Spiralnuten in eine verpreßte Isoliermasse eingebettet sind. Der die Beheizung 5 aufnehmende, am Außenumfang vom Flanschrand 4 begrenzte Raum ist an der Unterseite der Kochplatte 1 von einer durch einen Blechdeckel gebildeten Abdeckung 7 verschlossen, deren zur Kochfläche 3 im wesentlichen paralleler Bodenteil 8 frei liegt und deren Rand in nicht näher dargestellter Weise in den Kochplattenkörper 2 eingreift. In einem nach unten herausgeprägten Vorsprung des Bodenteiles 8 ist näher zum Außenumfang des Flanschrandes 4 als zu einer bei 10 angedeuteten, zur Kochfläche 3 rechtwinkligen Mittelachse der Kochplatte 1 ein keramisches Isolierstück 9 eingesetzt, durch das Anschlußdrähte 11 für die Beheizung 5 aus der Unterseite der Kochplatte 1 herausgeführt sind.

Im dargestellten Ausführungsbeispiel sind vier im Abstand nebeneinander liegende Anschlußdrähte 11 vorgesehen, die innerhalb des die Beheizung 5 aufnehmenden Raumes in nicht näher dargestellter Weise etwa parallel zur Kochfläche 3 abgewinkelt und mit den Heizwiderständen 6 elektrisch leitend verbunden sind. Die Anschlußdrähte 11 liegen in einer gemeinsamen, zu einer Axialebene der Mittelachse 10 etwa parallelen Axialebene und in einer Reihe nebeneinander, wobei jeder Anschlußdraht 11 durch eine gesonderte, verhältnismäßig eng angepaßte Durchführungsöffnung 12 des Isolierstückes 9 nach unten aus der Kochplatte 1 herausgeführt ist. Die im Isolierstück 9 liegenden, zur Mittelachse 10 etwa parallelen Abschnitte der Anschlußdrähte 11 sind im Bereich ihres Austrittes aus dem Isolierstück 9 jeweils mit einer Abwinkelung 14 versehen, so daß ihre Endabschnitte kurze, zueinander parallele Anschlußstifte 13 bilden, die von dem am nächsten bei ihnen liegenden Umfangsbereich der Kochplatte 1 weg in Richtung zur Mittelachse 10 unter etwa 45° abgewinkelt sind. Die Anschlußstifte 13 sind kürzer als die mit den Durchführungsöffnungen 12 fluchtenden Abschnitte der Anschlußdrähte 11, so daß sie durch manuelle Kräfte oder durch Gewichtskräfte der Elektrokochplatte 1 praktisch nicht verbogen werden können, sondern verhältnismäßig steife, gegenüber dem Isolierstück 9 lagestarre Elemente bilden.

Das Isolierstück 9 liegt mit einer vorspringenden Schulter 15 an der Innenfläche des Bodenteiles 8 der Abdeckung 7 an und kann sich mit Stützfüssen 16 im Bereich der Beheizung 5 an der Unterseite des Kochplattenkörpers 2 abstützen, wobei die abgewinkelten Schenkel der Anschlußdrähte 11 zwischen diesen Stützfüssen 16 hindurch zu den Verbindungsstellen mit den Heizwiderständen 6 geführt sind. Mit einem über die Schulter 15 vorstehenden, in Ansicht parallel zu den Durchführungsöffnungen 12 länglichen Außenabschnitt 17 durchsetzt das Isolierstück 9 eine eng an diesen Außenabschnitt 17 angepaßte Durchgangsöffnung, so daß das Isolierstück 9 lediglich durch Einstecken von der Innenseite der Abdeckung 7 her gegenüber dem Kochplattenkörper 2 genau lagegsichert ist. Der Außenabschnitt 17 bildet Längsseiten 18, wobei die Anschlußstifte 13 in Ansicht gemäß Fig. 2 über die der Mittelachse 10 zugekehrte Längsseite vorstehen können. An der Unterseite bildet der Außenabschnitt 17 des Isolierstückes 9 eine zu den Durchführungsöffnungen 12 rechtwinklige sowie von diesen Durchführungsöffnungen 12 durchsetzte Stirnfläche 20, die mit dem Ende jeder Durchführungsöffnung 12 eine im wesentlichen scharfkantige Schulterkante 21 bildet, die zur Abstützung beim Abwinkeln der Anschlußstifte 13 dienen kann, so daß die Abwinkelungen 14 im Bereich der Stirnfläche 20 liegen.

An jeden der vier Anschlußstifte 13 ist eine über ihre gesamte Länge frei an der Unterseite der Kochplatte 1 liegende Anschlußleitung 22 mit ihrem inneren Ende 25 angeschlossen, wobei die inneren Enden 25 aller Anschlußleitungen parallel zueinander, nebeneinander und im gleichen Abstand von der Unterseite der Kochplatte 1 vorgesehen sind sowie ggf. unter geringer Vorspannung jeweils mit einer Längsseite an der Stirnfläche 20 so anliegen, daß sie über beide Längsseiten 18 des Isolierstückes 9 vorstehen. Die Anschlußleitung 22 weist eine stromleitende Litze 23 auf, die von einer hochtemperaturbeständigen, flexiblen bzw. gewebeartig dünnen Isolierung 24 ummantelt ist. An jedem Ende steht die Litze 23 über die Isolierung 24 vor, wobei sie am inneren Ende 25 von einer im Querschnitt klammerartigen Aderendhülse 26 umgeben ist, die mit einer Endbund 27 das zugehörige Ende der Isolierung 24 umfaßt und dadurch gegenüber der Litze 23 in ihrer Lage sichert.

Das durch die Aderendhülse 26 gebildete, versteifte innere Ende 25 jeder Litze 23 liegt mit einer breiteren Querschnittsseite seitlich an einer Seite des Anschlußstiftes 13 über einen an die Abwinklung 14 anschließenden bzw. diese Abwinkelung einschließenden Längsabschnitt an. Dadurch kreuzen sich das innere Ende 25 und der Anschlußstift 13 unter einem Winkel von etwa 45°, wobei sie an der Kreuzungs- und Berührungsstelle unter Bildung einer Verbindungsstelle 28 miteinander verschweißt sind. Die äußeren Enden der Anschlußleitungen 22 können ebenfalls mit Versteifungsgliedern bzw. Aderendhülsen versehen sein, die ähnlich bzw. gleich wie die beschriebenen ausgebildet sind und z.B. Steckerstifte bilden, die als Anschlußglieder 29 für den elektrischen Anschluß der Kochplatte 1 an Geräteleitungen vorgesehen sind.

Für die Verbindung der inneren Enden 25 mit den Anschlußstiften 13 ist eine weiter unten beschriebene Ausrichteinrichtung 30 vorgesehen, mit welcher die zu verbindenden Teile gegeneinander genau ausgerichtet und zumindest gegen Bewegungen parallel zu einer Verbindungsgeraden der Anschlußdrähte 11 lagegesichert werden können.

In den Figuren 4 bis 18 sind für einander entsprechende Teile die gleichen Bezugszeichen wie in den übrigen Figuren, jedoch mit unterschiedlichen Buchstabenindizes verwendet, weshalb entsprechende Beschreibungsteile für alle Figuren gelten.

Bei der Ausführungsform nach den Figuren 4 und 5 ist im Bereich der Stirnfläche 20a des Isolierstückes 9a für die jeweilige Paarung aus einem Anschlußstift 13a und einer Aderendhülse 26a eine Aufnahmeöffnung 31 vorgesehen, die zweckmäßig als zur Stirnfläche 20a offene Quernut ausgebildet ist. Alle Aufnahmeöffnungen 31 liegen parallel zueinander. Jeweils eine Seitenfläche 32 jeder Aufnahmeöffnung 31 liegt benachbart zur zugehörigen Aderendhülse 26a, während die andere Seitenfläche 33 benachbart zum zugehörigen Anschlußstift 13a liegt, so daß dieser einschließlich seiner Abwinkelung 14a auf einer Seite eine auf der anderen Seite von dem Isolierstück 9a begrenzte Aufnahmeöffnung zum Einsetzen der Aderendhülse 26a begrenzt. Die Tiefe der Aufnahmeöffnungen 31 kann kleiner als die in gleicher Richtung zu messende Querschnittserstreckung der Aderendhülsen 26a sein, so daß diese mit einem Teil ihres Querschnittes noch über die Stirnfläche 20a vorstehen. Die der Abwinklung 14a zugehörige Schulterkante 21a ist in diesem Fall durch die Bodenfläche 34 gebildet und somit gegenüber der Stirnfläche 20a zurückversetzt, jedoch ebenfalls gegenüber der Abdeckung 7a bzw. gegenüber deren am tiefsten liegenden Zone nach unten versetzt. Bei dieser Ausführungsform ist der Anschlußstift 13a gegenüber dem Anschlußdraht 11a stärker, nämlich um einen Winkel von etwa 75° abgewinkelt, so daß er gegenüber der Aderendhülse 26a nur einen Kreuzungswinkel von etwa 15° einnimmt. Es ist auch denkbar, den Anschlußstift 13a annähernd parallel zur Aderendhülse 26a abzuwinkeln bzw. eine Abwinkelung zwischen 35° und 90° zu wählen. Durch den Eingriff der Aderendhülsen 26a in die Aufnahmeöffnungen 31 sowie durch die Anlage der Aderendhülsen 26a mit Längskanten an den Bodenflächen 34 ergibt sich eine genaue Lageausrichtung bei der Montage und eine gute, nämlich formschlüssige Lagesicherung nach der Montage. Die Verbindungsstelle 28a liegt hier ebenfalls außerhalb der Begrenzungsflächen des Isolierstückes 9a bzw. außerhalb der Aufnahmeöffnungen 31.

Bei der Ausführungsform nach den Figuren 6 und 7 ist in der Bodenfläche 34b jeder Aufnahmeöffnung 31b eine an die Seitenfläche 33b anschließende, nutförmige Vertiefung 35 vorgesehen, in welche der jeweilige Anschlußstift 13b im Anschluß an seine Abwinkelung 14b eingreift, so daß die Schulterkante 21b gegenüber der durch die Bodenfläche 34b gebildeten Abstützung des Isolierkörpers 9b für die Aderendhülse 26b in Richtung zur Unterseite der Kochplatte versetzt ist. Dadurch kreuzt die Aderendhülse 26b den Anschlußstift 13b in einem geringen Abstand von der Abwinkelung 14b.

Bei der Ausführungsform nach Fig. 8 stehen die freien Enden der Aderendhülsen 26c nicht über die zugehörige Längsseite des Isolierstückes 9c vor, sondern sie liegen mit ihren Endflächen jeweils an einem Anschlag 36 des Isolierstückes 9c an, dessen Anschlagfläche z.B. mit der zugehörigen Begrenzung der Durchführungsöffnung 12c fluchten kann. Zur Bildung einer gemeinsamen Anschlagfläche für alle Aderendhülsen 26c weist das Isolierstück 9c einen entlang einer Längsseite über seine äußere Stirnfläche vorstehenden Steg 37 auf, über dessen Längskante die Aderendhülsen 26c noch mit einem Teil ihres zugehörigen Querschnittes vorstehen können. Während bei der Ausführungsform nach Fig. 8 Vertiefungen 35c für die Aufnahme der Abwinkelungen der Anschlußstifte 13c sowie Aufnahmeöffnungen 31c für die Aderendhülsen 26c vorgesehen sind, liegen bei der Ausführungsform nach den Fig. 9 und 10 die Aderendhülsen 26d an der Stirnfläche 20d des Isolierstückes 9d an, wobei über diese Stirnfläche 20d die Anschläge 36d bzw. der Steg 37d vorstehen.

Bei den Ausführungsformen nach den Fig. 8 bis 10 sind die Anschlußstifte 13c in Richtung zu dem am nächsten benachbarten Bereich des Außenumfanges der Kochplatte bzw. von deren Zentrum weg abgewinkelt.

Bei der Ausführungsform nach Fig. 11 liegt das innere Ende 25e der jeweiligen Anschlußleitung 22e unter einem Winkel schräg zur Unterseite bzw. zur Kochfläche der Kochplatte, derart, daß ihr Abstand von der Ebene dieser Unterseite in Richtung zu ihrem äußeren Ende zunimmt. Die Aderendhülse 26e kreuzt den Anschlußstift 13e unter einem Winkel in der Größenordnung von 90° und liegt statt linienförmig, wie bei den zuvor beschriebenen Ausführungsformen, punktförmig an einer Kante des Isolierstückes 9e an, die durch die Stirnfläche 20e und eine Seitenfläche 18e gebildet ist.

Eine entsprechende Lage der Anschlußleitung 22f ist auch bei der Ausführungsform nach Fig. 12 vorgesehen, jedoch weist das Isolierstück 9f in seiner äußeren Stirnseite eine entsprechend schräg liegende Aufnahmeöffnung 31f für die jeweilige, unter etwa 45° schräg zur Kochfläche liegende Aderendhülse 26f auf. Im Boden der jeweiligen Aufnahmeöffnung 31f ist ausschließlich auf derjenigen Seite der Durchführungsöffnungen 12f, nach welcher die Anschlußstifte 13f abgewinkelt sind, eine Vertiefung 35f vorgesehen, welche die Schulterkante zur Abwinkelung des Anschlußstiftes 13f bildet. Die Verbindungsstelle zwischen dem Anschlußstift 13f und der Aderendhülse 26f liegt unmittelbar benachbart zur zugehörigen Längsseite des Anschlußstückes 9f.

Im Falle der Ausführungsform nach den Figuren 13 und 14 sind die Anschlußstifte 13h etwa rechtwinklig abgewinkelt, und die die inneren Enden bildenden Aderendhülsen 26h der Anschlußleitungen 22h liegen etwa rechtwinklig zur Kochfläche und gegen die Unterseite der Kochplatte gerichtet unmittelbar benachbart zu einer Längsseite des Anschlußstückes 9h.

Dadurch liegen die Aderendhülsen 26h im wesentlichen parallel zu den Durchführungsöffnungen 12h, jedoch gegenüber diesen seitlich versetzt, wobei sie durch die vom jeweiligen Anschlußstift 13h übergriffene Stirnfläche 20h und die durch die jeweilige Aderendhülse 26h übergriffene Längsseite 18h des Anschlußstückes 9h gegen Bewegungen gesichert sind.

Bei der Ausführungsform nach Fig. 15 bilden zwei Aderendhülsen 26k von zwei Anschlußleitungen 22k jeweils eine Verbindungsbrücke 38 für zwei benachbart zueinander liegende Anschlußstifte 13k dadurch, daß die jeweilige Aderendhülse 26k entlang einer Verbindungsgeraden zwischen beiden zugehörigen Anschlußstiften 13k angeordnet ist. Dadurch fluchten die beiden Aderendhülsen 26k miteinander, wobei sie zweckmäßig an den den Innenseiten der Abwinklungen zugehörigen Schenkelinnenseiten der Anschlußstifte 13k befestigt sind, so daß sie zwischen diesen Anschlußstiften 13k und der Unterseite der Kochplatte liegen.

Bei der Ausführungsform gemäß Fig. 16 sind nur zwei benachbarte Abschlußstifte 13m über eine Aderendhülse 26m miteinander verbunden, während die beiden anderen Anschlußstifte in einer der beschriebenen Arten an gesonderte Anschlußleitungen 22m angeschlossen sind, so daß - in Ansicht auf die Unterseite der Kochplatte - quer bzw. rechtwinklig zueinander liegende Anschlußleitungen 29m vorgesehen sind.

Wie Fig. 17 zeigt, kann zur Bildung einer Verbindungsbrücke 38n auch der die jeweilige Aderendhülse 26n bildende Bauteil mit einer zusätzlichen Anschlußfahne 39 versehen sein, die zweckmäßig einteilig mit der Aderendhülse 26n ausgebildet und über einen quer von dem Endbund 27n weggeführten Schenkel mit der Aderendhülse verbunden ist. Die zweckmäßig parallel neben der zugehörigen Aderendhülse 26n liegende Anschlußfahne 39 ist vorteilhaft so abgewinkelt, daß sie mit einer Flachseite an dem zugehörigen Anschlußstift anliegt bzw. daß ihr Flachquerschnitt etwa parallel zum Flachquerschnitt der Aderendhülse 26n liegt. Gemäß Fig. 17 sind zwei spiegelbildlich ausgebildete Verbindungsbrücken 38n vorgesehen, so daß die Anschlußleitungen 22n unmittelbar benachbart zueinander innen liegen, während die beiden Anschlußfahren 39 mit den beiden äußeren Anschlußstiften verbunden sind. Gemäß Fig. 18 ist nur eine Verbindungsbrücke 38p vorgesehen, während die beiden anderen Anschlußleitungen 22p gesondert angeschlossen sind, wobei jedoch alle drei Anschlußleitungen parallel nebeneinander liegen.

Wie die Figuren 1 und 2 zeigen, kann die Ausrichteinrichtung 30 im wesentlichen durch einen einteiligen, z.B. hitzebeständigen Körper aus keramischem Werkstoff gebildet sein, der ein gabelförmiges, an den Außenabschnitt 17 des Isolierstückes 9 angepaßtes Zentrierglied 40 aufweist, dessen Gabelarme 41 in Arbeitslage das Isolierstück 9 unterhalb der Abdeckung 7 an beiden Endflächen 19 umgreifen und an der Unterseite des Bodenteiles 8 der Abdeckung 9 anliegen. Bei der Montage liegt die Kochplatte 1 zweckmäßig derart über Kopf, daß ihre Unterseite oben liegt. Im Boden der Gabelöffnung sind nutförmige und an die Form sowie Lage der Aderendhülsen 26 angepaßte Ausrichtaufnahmen 42 vorgesehen, in welche die Aderendhülsen 26 sowohl in ihrer Längsrichtung als auch quer zu ihrer Längsrichtung durch Bewegen in Richtung zur Unterseite der Kochplatte 1 so eingesetzt werden können, daß sie mit ihren Endflächen an den Bodenflächen der Ausrichtaufnahmen 42 durch Anschlag festgelegt sind und an der Stirnfläche 20 des Isolierstückes 9 anliegen. Die Tiefe der Ausrichtaufnahme 42 ist verhätnismäßig klein gewählt, so daß die Aderendhülsen 26 zwischen den Gabelarmen 41 für die Herstellung der Verbindungsstellen 28 frei liegen. Der das Zentrierglied 40 und die Ausrichtaufnahmen 42 bildende Grundkörper 43 weist abgestufte Anlageflächen 44 zur Anlage an der Unterseite der Abdeckung 7 auf und ist an seiner von diesen Anlageflächen 44 abgekehrten Seite mit einem Hand griff 45 versehen. Das Zentrierglied 40 kann ebenfalls quer zur Unterseite der Kochplatte und/oder parallel dazu in Eingriff mit dem Isolierstück 9 gebracht werden. Nach dem Herstellen der Verbindungsstellen 28 läßt sich die Ausrichteinrichtung in einfacher Weise in entgegengesetzter Richtung abziehen und bei der Montage einer weiteren Kochplatte wieder verwenden.

Bei der Ausführungsform gemäß den Figuren 13 und 14 sind die Ausrichtaufnahmen 42h der Ausrichteinrichtung 30h benachbart zur Gabelöffnung bzw. zu deren Bodenfläche in Form von winkelförmig begrenzten Vertiefungen auf der von den Anlageflächen 44h bzw. von der Abdeckung 7h abgekehrten Seite des Grundkörpers 43h so vorgesehen, daß in Arbeitslage ihre zu den Anschlußstiften 13h quer liegenden offenen Seiten durch das Isolierstück 9h praktisch verschlossen sind, so daß die Ausrichtaufnahmen 42h auch von der zugehörigen Längsseite 18h des Isolierstückes 9h begrenzt werden. Dadurch können die Aderendhülsen 26h bis zum Anschlag an den Bodenflächen in die Ausrichtaufnahmen 42h so eingesteckt werden, daß sie an der Längsseite 18h anliegen.

Im Falle der dargestellten Ausführungsbeispiele sind alle inneren Enden der Anschlußleitungen im wesentlichen gleich bzw. in gleicher Lage mit den zugehörigen Anschlußstiften verbunden. Es ist auch denkbar, die inneren Enden der Anschlußleitungen unterschiedlich bzw. in unterschiedlicher Lage anzuschließen oder die Anschlußstifte unterschiedlich abzuwinkeln, wobei beliebige Kombinationen der dargestellten und beschriebenen Ausführungsformen möglch sind. Z.B. können vorteilhaft Anschlußstifte, insbesondere abwechselnd, unterschiedlich oder entgegengesetzt abgewinkelt sein. Dadurch können z.B. in Ausrichtungen gemäß Fig. 15 gesonderte Aderendhülsen für mindestens zwei Anschlußstifte im wesentlichen an voneinander abgekehrten Seiten des Isolierstückes liegen. Bei einer bevorzugten Ausführungsform liegen an beiden Längsseiten des Isolierstückes jeweils zwei etwa fluchtend gegeneinander gerichtete Aderendhülsen, deren Anschlußleitungen in entgegengesetzten Richtungen weggeführt sind, wobei jeder Anschlußstift mit einer gesonderten Aderendhülse verbunden ist.

Die Aderendhülsen bestehen zweckmäßig aus einem hochwertigen bzw. hochtemperaturfesten Werkstoff, z.B. einer Nickellegierung oder einer Chrom-Nickellegierung. Eine besonders vorteilhafte Ausbildung ergibt sich auch, wenn gemäß Fig. 4 Mittel vorgesehen sind, die unmittelbar im Bereich des Isolierstückes 9a bzw. der Anschlußdrähte 11a, der Anschlußstifte 13a und der inneren Enden 25a bzw. der Aderendhülsen 26a der Anschlußleitungen 22a dafür sorgen, daß durch diese Bauteile gebildete, blanke und stromführende Teile nicht durch darunter liegende Bauteile berührt werden können; solche darunter liegenden Bauteile können z.B. ein unterer Abschlußdeckel einer Herdmulde, ein gesonderter, an der Unterseite der Elektrokochplatte befestigter Abschlußdeckel zur Verkapselung des Anschlußbereiches, elektrische Zuleitungen für weitere Kochplatten oder dgl. sein. Zur Abstandhaltung ist mindestens ein, insbesondere ein einziges Distanzstück vorgesehen, das zwar z.B. bei einer Ausbildung gemäß den Figuren 8 und 9 durch das Isolierstück gebildet sein könnte, bevorzugt jedoch durch einen gesonderten Bauteil gebildet ist, der sowohl gegenüber der Elektrokochplatte, nämlich z.B. an der Unterseite der Abdeckung 7a als auch gegenüber dem Isolierstück 9a, nämlich seitlich, abgestützt sein kann und nach unten über sämtliche blanken, stromführenden Bauteile des Anschlußbereiches vorsteht. Steht dieser Distanz-Bauteil in Berührung mit stromführenden Teilen, so besteht er zweckmäßig nicht aus Metall, sondern aus einem Isolierwerkstoff, insbesondere einem harten keramischen Werkstoff.

Zwei oder mehr bzw. alle inneren Enden 25a bzw. Aderendhülsen 26a der der Elektrokochplatte zugeordneten Anschlußleitungen 22a können auch vor der Verbindung mit der Elektrokochplatte durch geeignete Mittel gegeneinander ausgerichtet lagefest festgelegt sein, wofür bevorzugt eine länglich leistenförmige Isolierfassung 46 vorgesehen ist, die an einer Längsseite des Isolierstückes 9a anzuordnen ist. Zweckmäßig weist die Isolierfassung 46 für die Aufnahme der jeweiligen Aderendhülse 26a eine in ihrer Innenweite abgesetzte Durchgangsbohrung auf, in deren erweiterten Bohrungsabschnitt der die Isolierung der Anschlußleitung 22a aufnehmende, erweiterte Bund der Aderendhülse 26a so eingreifen kann, daß er im wesentlichen vollständig innerhalb der Isolierfassung 46 liegt. Zur Herstellung der Verbindungsstellen 28a stehen die Aderendhülsen 26a über die entsprechende Seitenfläche der Isolierfassung 46 vor.

Zweckmäßig sind Mittel vorgesehen, um das jeweilige innere Ende 25a bzw. die Aderendhülse 26a spielfrei bzw. mit Festsitz gegenüber der Isolierfassung 46 festzulegen. Hierfür kann die Aderendhülse 26a z.B. im Bereich ihres erweiterten Bundes einen oder mehrere Umfangsnocken, Federzungen oder dgl. aufweisen, welche sich beim Einstecken des inneren Endes 25a in die Isolierfassung 46 gegenüber dieser verspannen oder verkrallen. Des weiteren kann die Durchgangsbohrung, insbesondere der erweiterte Bohrungsabschnitt in Einsteckrichtung für die Aderendhülse 26a konisch verengt sein, so daß dadurch der gewünschte Festsitz erreicht wird. Eine besonders vorteilhafte Weiterbildung des Erfindungsgegenstandes besteht darin, daß die Isolierfassung 46 gleichzeitig die genannten Distanzmittel bildet, so daß ein und derselbe Bauteil beide genannten Funktionen erfüllt.

Die Isolierfassung 46 kann ein einfacher, leistenförmiger Bauteil mit annähernd rechteckigen Querschnitten sein. Sie kann aber auch, z.B. bei im Querschnitt winkelförmiger Ausbildung, einen Schenkel aufweisen, der die inneren Enden 25a bzw. die Aderendhülsen 26a und die Anschlußstifte 13a an der Unterseite bzw. auf der vom Isolierstück 9a abgekehrten Seite als Abschirmung im wesentlichen vollständig und mit engem Abstand übergreift, so daß diese stromführenden Teile von unten nicht mehr zugänglich sind. Im Falle der Ausbildung nach Fig. 4 würde sich dieser, z.B. ebenfalls im Querschnitt rechteckige Schenkel an diejenige Seite der Isolierfassung 46 etwa rechtwinklig anschließen, die der Verbindungsstelle 28a zugekehrt ist; seine Ausbildung wäre so, daß die Zugänglichkeit zur Herstellung der Verbindungsstellen 28a trotzdem gegeben ist, was z.B. durch in diesem Abschirmteil vorgesehene Eingriffsöffnungen für die Schweißzange oder dadurch zu erreichen ist, daß der Abschirmteil einen ausreichend großen Abstand von denjenigen Bereichen hat, in denen die Verbindungsstellen 28a herzustellen sind.

## Patentansprüche

1. Elektrokochplatte (1) mit einer Beheizung (5), einer Kochfläche (3) und für den elektrischen Anschluß der Kochplatte (1) an Geräteleitungen vorgesehenen Anschlußgliedern (29) mindestens einer Anschlußleitung (22), welche mit einem inneren Ende (25) im Bereich einer Verbindungsstelle (28) elektrisch leitend mit einem durch ein Isolierstück (9) nach außen vorstehenden Anschlußdraht (11) der Kochplatte (1) verbunden ist, dadurch gekennzeichnet, daß das innere Ende (25) der jeweiligen Anschlußleitung (22) durch deren unmittelbar abstützenden Eingriff in das Isolierstück (9) gegenüber diesem ausgerichtet lagegesichert ist.

2. Elektrokochplatte nach Anspruch 1, dadurch gekennzeichnet, daß die Anschlußglieder (29) am äußeren Ende der an einer Außenseite liegenden, wenigstens teilweise flexiblen Anschlußleitungen (22) vorgesehen sind, welche unterhalb der Kochfläche (3), insbesondere im Bereich einer durch eine untere Abdeckung (7) gebildeten Unterseite der Kochplatte (1), mit inneren Enden (25) jeweils an den zugehörigen Anschlußdraht (11) angeschlossen sind, daß das jeweilige innere Ende (25) mindestens einer Anschlußleitung (22) an wenigstens einen an der Außenseite der Kochplatte (1) zugänglichen Anschlußstift (13) des Anschlußdrahtes (11) angeschlossen und der jeweilige Anschlußstift (13) einschließlich des inneren Endes (25) der Anschlußleitung (22) durch das Isolierstück (9) formschlüssig lagegesichert ist und daß vorzugsweise mindestens ein Anschlußstift (13) gegenüber einem anschließenden Abschnitt des Anschlußdrahtes (11), gegenüber einer im Isolierstück (9) vorgesehenen Durchführungsöffnung (12) für den zugehörigen Anschlußdraht (11) und/oder gegenüber einer Mittelachse (10) der Kochplatte (1), insbesondere zum Zentrum der Kochplatte (1), abgewinkelt ist, wobei der Winkel der Abwinkelung (14) vorzugsweise zwischen 35° und 90° beträgt und die Abwinkelung (14) im Bereich einer äußeren Schulterkante (21) der Durchführungöffnung (12) liegt.

3. Elektrokochplatte nach Anspruch 1 oder 2, dadurch gekennzeichnet, daß das innere Ende (25) mindestens einer Anschlußleitung (22) wenigstens einen Anschlußstift (13) unter einem Winkel zwischen etwa 15° und 90° kreuzt und vorzugsweise durch eine Aderendhülse (26) gebildet ist, die mit einer Seitenfläche mit mindestens einem Anschlußstift (13) verschweißt ist und insbesondere aus einem hochtemperaturfesten Werkstoff besteht.

4. Elektrokochplatte nach einem der vorherigen Ansprüche, dadurch gekennzeichnet, daß das innere Ende (25) mindestens einer Anschlußleitung (22) benachbart zu einer im Isolierstück (9) vorgesehenden Durchführungsöffnung (12) für den zugehörigen Anschlußdraht (11) und/oder zur Abwinkelung (14) an einem Anschlußstift (13) befestigt ist und daß die Verbindungsstelle (28) vorzugsweise seitlich gegenüber der Durchführungsöffnung (12) versetzt ist.

5. Elektrokochplatte nach einem der vorhergehenden Ansprüche, dadurch gekennzeichnet, daß das innere Ende (25a) mindestens einer Anschlußleitung (22a) unmittelbar gegenüber dem Isolierstück (9a) abgestützt ist, insbesondere in eine an eine Durchführungsöffnung (12a) des Isolierstückes (9a) angrenzende Aufnahmeöffnung (31) eingreift, die an einer Seite vom Anschlußstift (13a) und an der gegenüberliegenden Seite vom Isolierstück (9a) begrenzt ist sowie vorzugsweise mit einer durch das Isolierstück (9a) gebildeten Bodenfläche (34) eine Abstützung für eine Längskante des inneren Endes (25a) bildet.

6. Elektrokochplatte nach einem der vorhergehenden Ansprüche, dadurch gekennzeichnet, daß mindestens eine im Isolierstück (9a bzw. 9b) vorgesehene Aufnahmeöffnung (31 bzw. 31b) für das innere Ende (25a bzw. 25b) mindestens einer Anschlußleitung (22a bzw. 22b) auf der der Kochplatte zugekehrten Seite mit einer Begrenzung (34 bzw. 35) versehen ist, die wenigstens teilweise zwischen einer Schulterkante (21a bzw. 21b) und einer äußeren Stirnfläche des Isolierstückes (9a bzw. 9b) liegt und vorzugsweise als Nut eine Lage zwischen rechtwinklig und annähernd unter 45° geneigt zur Durchführungsöffnung (12a bzw. 12b) einnimmt.

7. Elektrokochplatte nach einem der vorhergehenden Ansprüche, dadurch gekennzeichnet, daß für eine Stirn- bzw. Endfläche des inneren Endes (25c) wenigstens einer Anschlußleitung (22c) am Isolierstück (9c) ein Anschlag (36) insbesondere ein über alle inneren Enden (25c) durchgehender Anschlagsteg (37) vorgesehen ist, wobei vorzugsweise der jeweils zugehörige Anschlußstift (13c) nach außen zum benachbarten Bereich des Außenumfanges der Kochplatte abgewinkelt ist.

8. Elektrokochplatte nach einem der vorhergehenden Ansprüche, dadurch gekennzeichnet, daß das innere Ende (25k bzw. 25n) mindestens einer Anschlußleitung (22k bzw. 22n) als elektrische Brücke (38 bzw. 38n) zur Verbindung zweier benachbarter Anschlußstifte (13n) ausgebildet ist.

9. Elektrokochplatte, insbesondere nach einem der vorhergehenden Ansprüche, gekennzeichnet durch mindestens ein die Anschlußstifte (13a) und die inneren Enden (25a) der Anschlußleitungen (22a) nach unten überragendes Distanzstück, das vorzugsweise als die Aderendhülsen (26) vormontiert aufnehmende Isolierfassung (46) ausgebildet ist, die verengte Bohrungen für einen axial gesicherten, ausgerichteten Festsitz der inneren Enden (25a) aufweist.

10. Vorrichtung zur Montage einer Elektrokochplatte (1), insbesondere einer Elektrokochplatte (1) nach einem der vorhergehenden Ansprüche, die durch ein Isolierstück (9) nach außen geführte Anschlußstifte (13) für die Verbindung mit inneren Enden (25) von Anschlußleitungen (22) aufweist, gekennzeichnet durch eine nur der Montage dienende Ausrichteinrichtung (30) mit mindestens einem Zentrierglied (40) für den ausgerichteten Eingriff in das Isolierstück (9) und mit Ausrichtaufnahmen (42) für den ausgerichteten Eingriff von Endabschnitten der inneren Enden (25) der Anschlußleitungen (22).

11. Vorrichtung nach Anspruch 10, dadurch gekennzeichnet daß das Zentrierglied (40) gabelförmig ist und vorzugsweise für den Eingriff von Endflächen (19) des länglichen Isolierstückes (9) ausgebildete Gabelarme (41) aufweist und/oder daß die Ausrichtaufnahmen (42) durch insbesondere nutförmige Stecköffnungen gebildet sind, die vorzugsweise in einer Bodenfläche des Zentriergliedes (40) vorgesehen sind.

12. Vorrichtung nach Anspruch 10 oder 11, dadurch gekennzeichnet, daß die Ausrichteinrichtung (30) Anlageflächen (44) zur Abstützung an der Kochplatte (1) aufweist und vorzugsweise durch einen im wesentlichen einteiligen Ausrichtkörper gebildet ist.

## Claims

1. Electric cooking plate (1) having a heating means (5), a cooking surface (3) and connecting members (29) of at least one connecting line (22) for the electrical connection of the cooking plate (1) to appliance leads and whose inner end (25) in the vicinity of a connection point (28) is electrically conductively connected with a connecting wire (11) of the cooking plate (1) projecting outwards through an insulator (9), characterized in that the inner end (25) of the connecting line (22) is positionally secured in oriented manner with respect to the insulator (9) by direct supporting engagement therein.

2. Electric cooking plate according to claim 1, characterized in that the connecting members (29) are provided on the outer end of the at least partly flexible connecting lines (22) located on an outside and which below the cooking surface (3), particularly in the vicinity of an underside of the cooking plate (1) formed by a lower cover (7) have their inner ends (25) connected to the associated connecting wire (11), that the inner end (25) of at least one connecting line (22) is connected to at least one connecting pin (13) of the connecting wire (11) accessible on the outside of the cooking plate (1) and the connecting pin, including the inner end of the connecting line (22), is positively positionally secured by the insulator (9) and that preferably at least one connecting pin is bent, particularly towards the centre of the cooking plate (1), with respect to a connecting portion of the connecting wire (11), with respect to a lead-through opening (12) for the associated connecting wire (11) provided in the insulator (9) and/or with respect to a central axis (10) of the cooking plate (1), the angle of the bend (14) being preferably between 35 and 90° and the bend (14) is located in the vicinity of an outer shoulder edge (21) of the lead-through opening (12).

3. Electric cooking plate according to claim 1 or 2, characterized in that the inner end (25) of at least one connecting line (22) crosses at least one connecting pin (13) under an angle between approximately 15 and 90° and is preferably formed by a multicore cable end (26), which is welded by one lateral face to at least one connecting pin (13) and is in particular made from a high temperature-resistant material.

4. Electric cooking plate according to one of the preceding claims, characterized in that the inner end (25) of at least one connecting line (22) is fixed to a connecting pin (13) adjacent to a lead-through opening (12), provided in the insulator (9), for the associated connecting wire (11) and/or to the bend (14) and that the connecting point (28) is preferably laterally displaced with respect to the lead-through opening (12).

5. Electric cooking plate according to one of the preceding claims, characterized in that the inner end (25a) of at least one connecting line (22a) is directly supported with respect to the insulator (9a) and in particular engages in a reception opening (31) adjacent to a lead-through opening (12a) of the insulator (9a) and which is bounded on one side by the connecting pin (13a) and on the opposite side by the insulator (9a) and preferably forms with a bottom surface (34) formed by the insulator (9a) a support for a longitudinal edge of the inner end (25a).

6. Electric cooking plate according to one of the preceding claims, characterized in that at least one reception opening (31 or 31b) provided in the insulator (9a or 9b) for the inner end (25a or 25b) of at least one connecting line (22a or 22b) is provided on the side facing the cooking plate with a boundary (34 or 35), which is at least partly located between a shoulder edge (21a or 21b) and an outer end face of the insulator (9a or 9b) and preferably as a slot assumes a position inclined with respect to the lead-through opening (12a or 12b) between 90 and approximately 45°.

7. Electric cooking plate according to one of the preceding claims, characterized in that for an end face of the inner end (25c) of at least one connecting line (22c) is provided on the insulator (9c) a stop (36), particularly a stop web (37) passing over all the inner ends (25c) and preferably the in each case associated connecting pin (13c) is bent towards the outside towards the adjacent area of the outer circumference of the cooking plate.

8. Electric cooking plate according to one of the preceding claims, characterized in that the inner end (25k or 25n) of at least one connecting line (22k or 22n) is constructed as an electric bridge (38 or 38n) for connection of two adjacent connecting pins (13n).

9. Electric cooking plate, particularly according to one of the preceding claims, characterized by at least one spacer projecting downwards over the connecting pins (13a) and the inner ends (25a) of the connecting lines (22a) and which is preferably constructed as an insulating holder (46) receiving in prefitted form the multicore cable ends (26) and which has narrowed holes for an axially secured, aligned snug fit of the inner ends (25a).

10. Apparatus for fitting an electric cooking plate (1), particularly an electric cooking plate (1) according to one of the preceding claims, which has connecting pins (13) led to the outside by an insulator (9) for connection to the inner ends (25) of the connecting lines (22), characterized by an orienting device (30), used only for fitting purposes, having at least one centring member (40) for the oriented engagement in the insulator (9) and with orienting receptacles (42) for the oriented engagement of end portions of the inner ends (25) of the connecting lines (22).

11. Apparatus according to claim 10, characterized in that the centring member (40) is fork-like and preferably has fork arms (41) constructed for the engagement of the end faces (19) of the elongated insulator (9) and/or that the orienting receptacles (42) are formed by slot-like plug-in openings, which are preferably provided in a bottom surface of the centring member (40).

12. Apparatus according to claim 10 or 11, characterized in that the orienting device (30) has contact faces (44) for supporting on the cooking plate (1) and is preferably formed by a substantially one-piece orienting body.

## Revendications

1. Plaque de cuisson électrique (1) avec un corps chauffant (5), une surface de cuisson (3) et des organes de raccordement (29), prévus pour le raccordement électrique de la plaque de cuisson (1) à des lignes d'alimentation, d'au moins une ligne de raccordement (22) qui, par une extrémité intérieure (25), est assemblée en conduction électrique à un fil de raccordement (11) de la plaque de cuisson (1) qui dépasse vers l'extérieur en traversant un élément isolant (9), **caractérisée** en ce que l'extrémité intérieure (25) de chaque ligne de raccordement (22) est, par son engagement en appui direct dans l'élément isolant (9), assujettie en position correctement orientée par rapport à ce dernier.

2. Plaque de cuisson électrique selon la revendication 1, **caractérisée** en ce que les organes de raccordement (29) sont prévus à l'extrémité extérieure des lignes de raccordement (22) au moins partiellement flexibles, qui se trouvent sur un côté'extérieur et qui, en dessous de la surface de cuisson (3), notamment dans la région d'une face inférieure de la plaque de cuisson (1) formée par un élément de recouvrement inférieur (7), sont respectivement raccordées par leurs extrémités intérieures (25) au fil de raccordement (11) associé, en ce que l'extrémité intérieure respective (25) d'au moins une ligne de raccordement (22) est raccordée à au moins une broche de raccordement (13) du fil de raccordement (11) qui est accessible sur le côté extérieur de la plaque de cuisson (1), et l'élément isolant (9) assujettit en position la broche de raccordement respective (13), conjointement avec l'extrémité intérieure (25) de la ligne de raccordement (22), par engagement positif, et en ce que, de préférence, au moins une broche de raccordement (13) est coudée par rapport à une partie consécutive du fil de raccordement (11), par rapport à une ouverture de passage (12) pour le fil de raccordement associé (11) qui est prévue dans l'élément isolant (9) et/ou par rapport à un axe médian (10) de la plaque de cuisson (1), l'angle du coude (14) étant de préférence compris entre 35° et 90°, et le coude (14) se trouvant dans la région d'un bord d'épaulement extérieur (21) de l'ouverture de passage (12).

3. Plaque de cuisson électrique selon la revendication 1 ou 2, **caractérisée** en ce que l'extrémité intérieure (25) d'au moins une ligne de raccordement (22) croise au moins une broche de raccordement (13) sous un angle compris entre environ 15° et 90° et est de préférence formée par une cosse terminale (26), qui est assemblée par soudage par une face latérale avec au moins une broche de raccordement (13) et est notamment réalisée en un matériau résistant aux hautes températures.

4. Plaque de cuisson électrique selon l'une des revendications précédentes, **caractérisée** en ce que l'extrémité intérieure (25) d'au moins une ligne de raccordement (22) est fixée à une broche de raccordement (13) au voisinage d'une ouverture de passage (12) prévue dans l'élément isolant (9) pour le fil de raccordement associé (11) et/ou au voisinage du coude (14), et en ce que le point d'assemblage (28) est de préférence latéralement décalé par rapport à l'ouverture de passage (12).

5. Plaque de cuisson électrique selon l'une des revendications précédentes, **caractérisée** en ce que l'extrémité intérieure (25a) d'au moins une ligne de raccordement (22a) est directement soutenue par l'élément isolant (9a), notamment s'engage dans une ouverture réceptrice (31) limitrophe d'une ouverture de passage (12a) de l'élément isolant (9a) et délimitée sur un côté par la broche de raccordement (13a) et sur le côté opposé par l'élément isolant (9a), ouverture qui, de préférence, forme avec une face de fond (34) formée par l'élément isolant (9a) un appui pour un bord longitudinal de l'extrémité intérieure (25a).

6. Plaque de cuisson électrique selon l'une des revendications précédentes, **caractérisée** en ce qu'au moins une ouverture réceptrice (31 ou 31b), prévue dans l'élément isolant (9a ou 9b) pour l'extrémité intérieure (25a ou 25b) d'au moins une ligne de raccordement (22a ou 22b), est pourvue, sur son côté tourné vers la plaque de cuisson, d'une délimitation (34 ou 35) qui se trouve au moins pour partie entre un bord d'épaulement (21a ou 21b) et une face terminale extérieure de l'élément isolant (9a ou 9b), et qui prend, de préférence sous la forme d'une rainure, une position comprise entre une position perpendiculaire et une position inclinée d'environ 45° par rapport à l'ouverture de passage (12a ou 12b).

7. Plaque de cuisson électrique selon l'une des revendications précédentes, **caractérisée** en ce qu'une butée (36) est prévue sur l'élément isolant (9c) pour une face frontale ou encore terminale de l'extrémité intérieure (25c) d'au moins une ligne de raccordement (22c), notamment une nervure de butée (37) continue sur toutes les extrémités intérieures (25c), la broche de raccordement (13c) respectivement associée étant coudée vers l'extérieur, en direction de la région voisine de la périphérie extérieure de la plaque de cuisson.

8. Plaque de cuisson électrique selon l'une des revendications précédentes, **caractérisée** en ce que l'extrémité intérieure (25k ou 25n) d'au moins une ligne de raccordement (22k ou 22n) est conçue comme pont électrique (38 ou 38n) pour la liaison de deux broches de raccordement voisines (13n).

9. Plaque de cuisson électrique, notamment selon l'une des revendications précédentes, **caractérisée** par au moins un écarteur dépassant vers le bas des broches de raccordement (13a) et des extrémités intérieures (25a) des lignes de raccordement (22a), qui est de préférence réalisé sous la forme d'une douille isolante (46) recevant en préassemblage les cosses terminales (26 ), qui présente des perçages rétrécis pour un ajustement serré, en position orientée et en assujettissement axial, des extrémités intérieures (25a).

10. Dispositif pour le montage d'une plaque de cuisson électrique (1), notamment d'une plaque de cuisson électrique (1) selon l'une des revendications précédentes, qui présente des broches de raccordement (13) guidées vers l'extérieur à travers un élément isolant (9) pour l'assemblage avec des extrémités intérieures (25) de lignes de raccordement (22), **caractérisé** par un dispositif d'orientation (30), servant uniquement au montage, avec au moins un organe de centrage (40) pour l'engagement en position orientée dans l'élément isolant (9), et avec des logements d'orientation (42) pour l'engagement en position orientée de parties terminales des extrémités intérieures (25) des lignes de raccordement (22).

11. Dispositif selon la revendication 10, **caractérisé** en ce que l'organe de centrage (40) est fourchu et présente de préférence des bras de fourche (41) conçus pour l'engagement de faces terminales (19) de l'élément isolant oblong (9), et/ou en ce que les logements d'orientation (42) sont formés par des ouvertures d'emboîtement notamment en forme de rainures, qui sont de préférence prévues dans une face de fond de l'organe de centrage (40).

12. Dispositif selon la revendication 10 ou 11, **caractérisé** en ce que le dispositif d'orientation (30) présente des faces d'application (44) pour l'appui contre la plaque de cuisson (1), et est de préférence formé par un corps d'orientation essentiellement d'une pièce.
